# EUROPÄISCHE PATENTSCHRIFT

(11) **EP 0 134 957 B1**
(45) Veröffentlichungstag und Bekanntmachung des Hinweises auf die Patenterteilung: **18.05.1988**
(21) Anmeldenummer: 84107692.0
(22) Anmeldetag: 03.07.1984
(51) Int. Cl.: B21B 31/18, B21B 37/00

(54) **Walzgerüst mit axial verschiebbaren Arbeitswalzen**
Roll stand with axially adjustable processing rolls
Cage de laminoir avec cylindres de travail ajustables

(30) Priorität: 18.07.1983 DE 3325823
(43) Veröffentlichungstag der Anmeldung: 27.03.1985
(73) Patentinhaber: SMS SCHLOEMANN-SIEMAG AKTIENGESELLSCHAFT, 40237 Düsseldorf (DE)
(72) Erfinder: Benz, Willi, D-4040 Neuss 22 (DE)
(74) Vertreter: Müller, Gerd, Dipl.-Ing.

(56) Entgegenhaltungen:
- DE-A- 3 245 090
- DE-C- 1 037 804
- GB-A- 2 119 968
- US-A- 2 047 883

## Beschreibung

Die Erfindung betrifft ein 4 oder 6-Walzengerüst mit Stütz-Walzen, gegebenenfalls mit in axialer Richtung verschiebbaren Zwischenwalzen, sowie mit Arbeitswalzen, die eine erheblich größere Ballenlänge aufweisen als die Stützwalzen, und die mittels Stellvorrichtungen aus ihrer symmetrischen Mittellage axial um etwa das 0,5-fache der Ballenlänge verschiebbar sind, sowie ein Verfahren zu dessen Betreiben.

Es sind Walzgerüste bekannt, deren Arbeitswalzen verschiebbar sind, um mittels der Arbeitswalzenbiegung eine intensivere Beeinflussung des vom Walzspalt bewirkten Profiles zu gestatten. In Kauf genommen wird hierbei eine ungünstigere Auswirkung des Walzenverschleißes. Beim Walzen mit üblichen Walzwerken hat es sich bewährt, die einzelnen, während einer Walzenreise zu walzenden Lose zeitlich so einzuordnen, daß zunächst mit mittelbreiten Bändern begonnen wird und die Breiten aufeinanderfolgender Bänder dann relativ schnell auf die Maximalbreite gesteigert werden, und von dieser Maximalbreite aus wird mit stetig abfallender Bandbreite gewalzt. Hierdurch werden beim Walzenwechsel eingefahrene Arbeitswalzen schnell auf ihre Arbeitstemperatur gebracht, und durch das folgende Absenken der Bandbreite gegen die maximal gefahrene wird berücksichtigt, daß der stärkste Verschleiß jeweils an den Bandkanten auftritt: Mit stets absinkender Bandbreite werden jeweils die eben noch stärkerem Verschleiß unterzogenen Ballenbereiche freigegeben. Allerdings macht sich auch bei diesem nach der Form der Fig. 3 benannten Sargprofil noch unangenehm bemerkbar, daß die mittleren Ballenzonen zwar von dem verstärkten Verschleiß der Bandkanten verschont bleiben, der sich über relativ große Ballenbereiche verteilt; diese mittleren Zonen werden jedoch praktisch von jedem der gewalzen Lose beansprucht und erfordern ein unerwünscht frühes Nacharbeiten der Walzen und damit eine Beendigung der Walzenreise und den störenden, zeitaufwendigen Walzenwechsel. Aus der die Gattung bestimmenden US-A-2 047 883 sind Arbeitswalzen bekannt, die ausschließlich im Interesse der Verteilung des Verschleißes gleichsinnig axial verschiebbar ausgebildet sind. Hierbei ergeben sich asymmetrische Belastungsverhältnisse der Walzen, welche die gewünschte Planheit und Spannungsfreiheit des Walzbandes beeinträchtigen. Bei den bekannten, zum Zwecke der Verbesserung der Walzenbiegung mit axial verschiebbaren Arbeitswalzen arbeitenden Walzgerüsten ergibt sich ein unvorteilhaft schnellerer Verschleiß der Arbeitswalzen, da hier im Interesse der besseren Beeinflußbarkeit des Walzspaltprofiles auf die zuvor beschriebene Verteilung des Verschleißes nach dem "Sarg -Prinzip" ebenso wie auf eine Verschiebung der Arbeitswalzen allein aus Gründen der Verteilung des Verschleißes verzichtet werden muß. Um den hierbei insbesondere an den Ballenenden auftretenden überstarken Verschleiß mindestens etwas zu mildern, ist bereits vorgeschlagen worden, den Arbeitswalzen zusätzlich geringfügige, in Betrag und Richtung jeweils wechselnde Verschiebungen zu erteilen, um zumindest den durch die Bandkanten bewirkten verstärkten Verschleiß nicht stets in den gleichen Zonen der Arbeitswalzen auftreten und sich dort aufsummieren zu lassen.

Die Erfindung geht von der Aufgabe aus, ein Walzgerüst der angegebenen Gattung so auszubilden und zu betreiben, daß eine wesentlich gleichmäßigere Verteilung des auftretenden Verschleißes bewirkt wird und damit die Stand zeit der Arbeitswalzen zwischen zwei Walzenwechseln erheblich gesteigert wird, so daß die durch den Arbeitswalzenwechsel bewirkten Stillstandszeiten des Walzwerkes erheblich reduziert und der Wirkungsgrad desselben gesteigert werden.

Erreicht wird dieses, indem bei einem der Gattung entsprechenden Walzgerüst die Ballenlänge der Arbeitswalzen mindestens das 1,3-fache der Ballenlänge der Stützwalzen beträgt und indem die beiden Arbeitswalzen aus ihrer symmetrischen Mittelstellung jeweils gegenläufig verschiebbar sind, und indem ferner der Stellvorrichtung eine Steuervorrichtung zugeordnet ist, weiche durch Bestimmen der für einen oder mehrere Stiche wirksamen Axialverschiebung eine gleichmäßige Ballenbelegung möglichst weitgehend annähert, indem jeweils für einen Stich einer Walzbandbreite mit gegenläufig etwa auf die Bandkanten des Walzbandes verschobenen Ballenenden ein weiterer, einen dem ersten entsprechenden Schleißvorgang bewirkender Stich einer die erste Walzbandbreite zur vollen Ballenlänge ergänzenden Walzbandbreite erfolgt, bei dem die gegenüberliegenden Ballenenden auf die gegenüberliegenden Walzbandkanten verschoben sind. Hierdurch wird erreicht, daß zwar beim Walzen des Walzbandes ein Ballenende auch etwa über einer Walzbandkante steht und damit von der relativ weitgehenden und wirksamen Beeinflussung des Walzspaltprofiles Gebrauch gemacht werden kann; gleichzeitig aber wird praktisch die gesamte Ballenbreite gleichmäßig genutzt, so daß auch der Verschleiß sich auf die gesamte Ballenbreite verteilt und durch gleichmäßigen Verschleiß eine wesentlich längere Standzeit der Arbeitswalzen erreicht wird. Hierbei läßt sich auch der stärkere Verschleiß im Bereiche der Walzbandkanten berücksichtigen, indem die Ballenlänge geringfügig größer gewählt wird, so daß in den zwischen den beiden Schleißfiguren anstehenden Distanzen dieser verstärkte Verschleiß aufgenommen wird, während im Bereiche der Randzonen durch statistisch verteilte oder gezielte geringfügige Verschiebungen ebenfalls eine Verteilung stattzufinden vermag.

Bewährt hat es sich, wenn die Steuervorrichtung einen mit Speichervorrichtungen ausgestatteten Computer aufweist und die für eine Walzenreise vorgesehenen Lose speichert und zur Aufstellung eines Verschiebungsprogrammes sortiert. Eine genauere Verteilung des Verschleißes läßt sich erreichen, wenn die Steuervorrichtung die Lose bei ihrer Speicherung und Sortierung mit einer zusätzlichen, den zu bewirkenden Verschleiß berücksichtigenden Bewertung versieht, in die die Bandlänge eingeht, und die durch die Stichabnahme, den Verformungswiderstand des Walzbandes bei der vorgegebenen Walztemperatur und dergleichen ergänzt werden kann. Zur besseren Verteilung des durch Bandkanten bewirkten Verschleißes kann die Steuervorrichtung zusätzlich periodisch alternierende Verschiebungen geringen Hubes bewirken, deren Betrag und Richtung statistisch verteilt sein können, deren Hübe aber auch nach einem vorgegebenen Schema programmiert sein können.

Zum Betreiben des Walzgerüstes hat sich ein Verfahren bewährt, nach dem die innerhalb einer Walzenreise zu walzenden Lose so sortiert werden, daß jeweils zwei etwa bzw. fast sich zur Ballenlänge ergänzende Walzbandbreiten bei derart axial verschobenen Arbeitswalzen gewalzt werden, daß sie in Kontakt mit getrennten, jeweils an eines der Ballenenden anschließenden Ballenbereichen gewalzt werden. Hierbei ergibt sich der gewünschte, über die gesamte Ballenbreite gleichmäßige Verschleiß - es ist allerdings hierbei andererseits nicht erforderlich, daß zur gesamten Ballenbreite sich ergänzende Lose direkt aufeinanderfolgend zu walzen sind - es ist nur erforderlich, daß die sich ergänzenden Lose in nicht so großen Abständen auftreten, daß vor der beabsichtigten Angleichung des Verschleißes unzulässige Differenzen der Durchmesser der Ballenbereiche entstehen. Auch "Überlappungen" zu breiter Walzbänder lassen sich durch zwischen schmaleren gebildeten "Lücken" bezüglich des bewirkten Verschleißes ausgleichen.

Bei dieser Angleichung hat es sich bewährt, die Lose unter Einbeziehung einer den durch sie bewirkten Walzenverschleiß berücksichtigenden Bewertung zu sortieren. Bei der Ermittlung der Bewertung werden zweckmäßig die Walzgutlänge, der Verformungswiderstand des Walzgutes bei der vorgesehenen Walztemperatur, die eingestellte Stichabnahme, die Walzengeschwindigkeit und dergleichen den Verschleiß beeinflussende Parameter berücksichtigt.

Im einzelnen sind die Merkmale der Erfindung anhand der folgenden Beschreibung von Ausführungsbeispielen in Verbindung mit diese darstellenden Zeichnungen erläutert. Es zeigen hierbei:
Figur 1 schematisch ein 4-Walzengerüst mit Stellvorrichtungen zur axialen Verschiebung der Arbeitswalzen und eine diesen vorgeordnete Steuervorrichtung,
Figur 2 ein gleichartig zu steuerndes 6-Walzengerüst,
Figur 3 schematisch eine bekannte Einordnung von Losen zur Erzielung eines tragbaren, symmetrischen Walzenverschleißes,
Figur 4 in entsprechender Darstellung die erfindungsgemäße Einordnung von zu walzenden Losen und
Figur 5 schematisch durch geringe zusätzliche Verschiebungen bewirkte Verlagerungen der einen verstärkten Verschleiß bewirkenden Bandkanten-Bereiche.

In Fig. 1 ist ein 4-Walzengerüst dargestellt, dessen in nicht dargestellten Einbaustücken, die in ebenfalls nicht dargestellten Ständern geführt werden, gelagerte Stützwalzen 1 und 2 Arbeitswalzen 3 und 4 einschließen, zwischen denen ein Walzband 5 gewalzt wird. An die Einbaustücke 6 der Arbeitswalzen 3 und 4 greifen Schubstangen 7 an, die mit Kolbenstangen von als Stellvorrichtungen vorgesehenen Druckmittelzylindern 8 und 9 verbunden sind; die Wege der Kolbenstangen oder auch der Schubstangen werden durch Weggeber 10 überwacht.

Zur Eingabe zu walzender Lose ist eine Eingabevorrichtung 11 vorgesehen, die für die manuelle Eingabe als Tastatur, für Lochkarten, Lochstreifen, Magnetkarten, Magnetbänder oder dergleichen als entsprechender Leser ausgebildet sein kann, und die auch über mehrere Eingabewege verfügen kann, so bspw. über eine Tastatur zur manuellen Eingabe, über einen Lochkarten- und einen Magnetbandleser. Die eingegebenen Lose werden in der Speichervorrichtung 12 gespeichert und von einer Steuervorrichtung 13 abgerufen, welche die Lose vergleicht und sortiert. Ein Geber 14 ruft im Betriebe jeweils die Einstellung für das nächste Los ab, und durch eine gesonderte Anzeigevorrichtung, Steuervorrichtung oder dergleichen wird die Zufuhr des hierfür bestimmten Materials bewirkt. Die Einstellung der jeweiligen Axialverschiebung der Arbeitswalzen 3 und 4 wird als Regelvorgang mittels einer Regelvorrichtung bewirkt, die den Istwert der Einstellungen von den Weggebern 10 und den Sollwert von der Steuervorrichtung 13 zugeführt erhält. Als Stellglieder sind ihr Regelventile 16 und 17 nachgeordnet, welche die Zylinderräume der Druckmittelzylinder 8 und 9 beaufschlagen, bis die Differenz zwischen Soll-und Istwert verschwindet.

Die Stützwalzen 1 und 2 können hierbei, wie meist üblich, auch unverschieblich symmetrisch im Gerüst gelagert sein. Es ist zur Erleichterung des querspannungsfreien Walzens aber auch möglich, auch die Stützwalzen axial anstellbar auszubilden und bspw. in die in Fig. 1 dargestellte Position zu verschieben.

Eine ähnliche Anordnung kann auch für ein 6-Walzengerüst nach Fig. 2 getroffen werden. Hier sind nur die in axialer Richtung stationären Stützwalzen 18 und 19, die axial verschiebbaren Zwischenwalzen 20 und 21 sowie die ebenfalls axial verschiebbaren Arbeitswalzen 22 und 23 dargestellt. Die Verschiebung erfolgt analog der der Arbeitswalzen der Fig. 1.

Bei der Arbeit der Steuervorrichtung wird davon ausgegangen, daß beim üblichen Walzen zur Verringerung der Auswirkungen des Walzverschleißes nach dem sogenannten Sargprinzip gefahren wird. In Fig. 3 ist zur Erläuterung die hiebei sich ergebende Figur 25 gezeigt, bei der in horizontaler Richtung die jeweiligen Walzgutbreiten und deren relative Lage auf dem Walzenballen angegeben sind, während von oben nach unten das zeitliche Nacheinander der einzelnen Lose angegeben wird. Die Teilfigur 26 beginnt oben mit einem Los mittlerer Breite, dem Lose mit jeweils wachsender Walzgutbreite folgen, bis in der gestrichelten Linie 27 die maximale während dieser Walzenreise verarbeitete Bandbreite erreicht wird. Diese sich steigernde Breite wird genutzt, um bei der kalten Walze, deren thermische Balligkeit noch nicht voll ausgebildet ist, auch nur eine Teilbreite zu benutzen, andererseits aber durch relativ große genutzte Breiten des Walzenballens die Erwärmung relativ schnell herbeizuführen. Von der maximalen Walzbandbreite 27 ab folgen Lose mit stets verringerter Walzbandbreite. Durch diese Anordnung wird erreicht, daß, wie bereits oben ausgeführt, folgende Lose mit ihrem im Bereiche der Bandkante verstärkten Verschleiß stets innerhalb der bereits verschlissenen Bereiche laufen, so daß Zonen, die durch das Ablaufen von Bandkanten einen überstarken Verschleiß erlitten, von den folgenden Bändern nicht mehr erreicht werden. Hierdurch wird zwar im wesentlichen innerhalb bisher gleichmäßig verschlissener Bereiche gewalzt, die Ballenden jedoch erfahren keinen Verschleiß, und mit fortlaufender Walzenreise wächst der Verschleiß in Richtung auf die auf der Walzenachse normal stehende Mittelebene hin.

Gemäß der vorliegenden Erfindung jedoch werden Arbeitswalzen benutzt, deren Ballenlänge die der Stützwalzen und gebenenfalls oft von Zwischenwalzen mindestens um das 0,3-fache, besser bspw. um das 0,5-fache, überschreitet, so daß die gesamte Ballenlänge bspw. das 1,5-fache der Ballenlänge der Stützwalzen beträgt, und die Lose werden mit axialen Einstellungen der Arbeitswalzen und in einer vorgegebenen Folge gewalzt, die grafisch durch die beiden Trapeze 29 und 30 der Fig. 4 veranschaulichbar ist. Hierbei entspricht die gesamte Ballenlänge der Arbeitswalzen dem angegebenen Pfeilmaß 31, und, davon ausgehend, daß normalerweise in einer Walzenreise Lose verarbeitet werden, deren Breite sich vom 0,5-fachen der Ballenlänge der Arbeitswalzen bis zur vollen Länge erstrecken, wird im links dargestellten Ballenbereich zunächst mit Maximalbreiten, dem Pfeilmaß 32 entsprechenden Walzbändern, begonnen, und durch entsprechende Sortierung erreicht, daß die Bandbreite sich im Verlaufe der Walzenreise dauernd verringert, bis zum Schluß bei üblicher statistischer Verteilung etwa die halbe Ballenbreite der Stützwalzen mit dem Pfeilmaß 33 erreicht wird. Sortiert wird aber weiterhin in einer zweiten Folge 30 mit während der Walzenreise ansteigender Walzbandbreite, die hier von der Hälfte der Ballenbreite der Stützwalzen entsprechend dem Pfeilmaß 34 bis zur vollen Ballenbreite der Stützwalzen, dem Pfeilmaß 35, ansteigt. Die beiden Trapeze 29 und 30 ergeben, wenn man von der Übergangszone ausgeht, summiert ein Rechteck, das demnach die gesamte Ballenbreite der verlängerten Arbeitswalze bedeckt. Allerdings werden die Lose der einzelnen Trapeze 29 und 30 nicht jeweils gleichzeitig gefahren, sondern vielmehr alternierend. Es ist hierbei auch nicht erforderlich, daß jeweils auf ein Los des Trapezes 29 das in gleicher Höhe dargestellte Los des Trapezes 30 folgt; es kann von einer Zeit der Trapeze zu einer anderen Zeit bzw. Höhe derselben übergesprungen werden, wobei jedoch zu große Höhenunterschiede innerhalb der Fig. 4 vermieden werden sollten, um nicht zu große Abtragungsunterschiede zu erhalten. Da die jeweiligen Bänder schon mit Rücksicht auf die Bandführungen jeweils symmetrisch und damit in die Gerüstmitte einlaufen, bei den im Trapez 29 dargestellten Losen aber jeweils das linke Ballenende auch etwa über die linke Bandkante gebracht werden soll sind hier jeweils Verschiebungen der Arbeitswalzen erforderlich, die sich nach der jeweiligen Bandbreite richten. Beim Überspringen auf das Trapez 30 ist jeweils das rechte Ballenende über die rechten Bandkanten zu bringen, so daß hierbei größere Hübe der Arbeitswalze auszuführen sind.

Eine gegensinnige Verschiebung der Arbeitswalzen 3 und 4 bzw. 22 und 23 war in Fig. 1 und 2 gezeigt. Diese Stellung gilt dann für eines der beiden Trapeze, während zum Abfahren des Teilprogrammes des anderen der beiden Trapeze der Fig. 4 jeweils die linken Ballenenden der Arbeitswalzen über die linken Bandkanten des Walzbandes gebracht werden. Selbstverständlich läßt sich ein so symmetrischer Ausgleich, wie in Fig. 4 dargestellt, in der Praxis nicht erreichen - er ist aber weitgehend anzunähern. Ähnlich läßt sich ja auch der "Sarg" 25 der Fig. 3 nur annähern, da hierauf abgestellte Lose in der Praxis kaum zur Verfügung stehen. Nach der Erfindung jedoch ergibt sich eine größere Freizügigkeit sowohl der zeitlichen Folge als auch insbesondere der Folge sich zur vollen Ballenlänge ergänzender Lose, während gleichzeitig durch die Bewertung der Lose der durch diese bedingte Verschleiß recht sicher einschätzbar ist. Die Zusammenstellung der einzelnen Lose braucht hierbei nicht unbedingt, wie in Fig. 4 zur Erklärung gezeigt, nach der Art doppelter Trapeze zu erfolgen; wesentlich ist nur, die gesamte Länge des Walzenballens gleichmäßig zu belegen. Wesentlich ist hierbei, daß eine Ergänzung von Bandbreite zu einer einheitlichen, der Ballenlänge entsprechenden Breite über das Produktionsprogramm und damit eine Vergleichmäßigung der Schleißabtragung der Arbeitswalzen bewirkbar sind. Darüber hinaus wird durch den gleichmäßigen Verschleiß der Arbeitswalzen eine Verbesserung der Anlage an die Nachbarwalze erzielt, die wiederum die Standzeit der Walzen erhöht.

In Fig. 4 ist zwischen den Trapezen 29 und 30 absichtlich ein geringer Zwischenraum dargestellt; ein gleichmäßiger Verschleiß ergibt sich aber auch hier, da dieser Streifen ja mit den Bandkanten, die einen verstärkten Verschleiß bedingen, wandert. Der durch die Außenseite der Trapeze angegebene Bandkantenbereich wird zweckmäßig durch geringe zusätzliche Axialbewegungen der Walzen verteilt; da gleichzeitig hierbei ein Teilbereich der Walzen freigegeben wird, läßt sich bei geeigneter Steuerung auch hier ein gleichmäßiger Verschleiß erwirken.

An sich wird durch die beschriebene Steuerung der Verschiebung und der Lose erwirkt, daß ein relativ gleichmäßiger Verschleiß der Arbeitswalzen erreicht wird, der seiner Gleichmäßigkeit wegen nicht stört und damit überaus lange Walzenreisen ermöglicht. Andererseits stellt, wie bereits erwähnt, die Fig. 4 idealisierte Verhältnisse dar, deren Voraussetzung eine ausreichende Verteilung der Daten der zu walzenden Lose ist. In der Praxis hat man sich nach den erteilten Aufträgen zu richten, so daß die mit der Fig. 4 dargestellten Arbeitsgänge nur im Bereiche der Voraussetzungen annäherbar sind. Allerdings wird man hierbei nicht nur die Anzahl der Lose und die Bandbreite der jeweiligen Bandlängen berücksichtigen, man wird den Losen jeweils eine Bewertung beimessen, welche dem Verschleiß entspricht, welcher durch dieses Los bewirkt werden wird. So wird die Länge des jeweiligen Walzbandes dem durch das Los bewirkten Verschleiß direkt proportional sein, und weitere Einflüsse sind bspw. durch den Verformungswiderstand bei der vorgegebenen Walztemperatur, durch die Stichabnahme bzw. die Reduktion des Walzgutes gegeben, und auch der Walzendurchmesser sowie die Walzgeschwindigkeit bspw. bleiben nicht ohne Einfluß auf den Verschleiß. Zum besseren Ausgleich wird man daher den jeweiligen Losen einen Beiwert erteilen, der dem zu erwartenden Verschleiße entspricht.

Wie bereits ausgeführt, tritt jeweils an den Bandkanten ein verstärkter Verschleiß auf, der in den mittleren Bereichen des Ballens der Arbeitswalzen dadurch ausgeglichen wird, daß zwischen den Trapezen 29 und 30 jeweils ein freier Abstand von der doppelten Breite des jeweiligen Bandkantenverschleißes vorgesehen ist. Auch an den Ballenenden kann durch gezielte geringe Verschiebungen eine weitgehende Kompensation des Verschleißes bewirkt werden, wie dieses anhand der Fig. 5 erläutert wird. Diese Fig. stellt abgebrochen einen Querschnitt durch eine Arbeitswalze im Bereiche des Ballenendes dar, in die, zur besseren Erkenntlichkeit in der jeweiligen Stärke stark überbetont, der durch aufeinanderfolgende Lose bewirkte Verschleiß dargestellt ist. Hierbei wird von der Annäherung ausgegangen, daß in einem bestimmten Breitenbereich des freien Bandendes jeweils der doppelte Verschleiß bewirkt wird wie in den mittleren Bereichen des Bandes. In der Fig. 5 wird davon ausgegangen, daß durch das erste Los vom Ballen 36 der Arbeitswalze 37 ein erster Bereich 38 abgetragen wird, dessen Bandkantenverschleiß bis zum Ballenende reicht. Das zweite Los wird in gleicher Lage gewalzt und ergibt einn Verschleißbereich 39, der einmal abgestuft ist. Im Endbereiche des Ballens liegt damit der vierfache Verschleiß vor, und in den übrigen Ballenbereichen der doppelte des einfachen Verschleißes in Bandmitte. Das dritte Los wird um die Breite des Bandkantenverschleißes nach innen versetzt gewalzt und ergibt einen Schleißbereich 40. Das folgende Los wird wiederum mit der Bandkante am Ballenende gewalzt und ergibt einen einfach abgestuften Schleißbereich 41, und das folgende, fünfte Los, in gleicher Lage gewalzt, ergibt einen zweifach treppenartig gestuften Schleißbereich 42. Das folgende sechste Los wird wiederum um die Breite des Bandverschleißes nach innen versetzt gewalzt und ergibt den einmal gestuften Bereich 43, während das siebente Los um die doppelte Breite des Bandkantenverschleißes nach innen gerückt den Schleißbereich 44 ergibt. Damit ist gezeigt, daß durch jeweiliges geringes Versetzen der Bandkanten gegen das Ballenende sich auch in dem Bereiche, in dem ständig Bandkanten ablaufen und einen verstärkten Verschleiß bedingen, durch Versetzungen sich ein Ausgleich erzielen läßt.

Um restliche Auswirkungen ungleichmäßigen Verschleißes, der durch eine ungünstige Verteilung der Bandbreiten bedingt sein kann, zu beheben, können insbesondere den Arbeitswalzen des Gerüstes zusätzlich Bearbeitungsvorrichtungen zugeordnet sein, welche das Ballenprofil der Walzen korrigieren. Derartige Bearbeitungsvorrichtungen können in besonders stark verschlissenen Bereichen Material auftragen, bewährt hat es sich aber, durch Fräs- bzw. Schleifanordnungen Stellen geringen Verschleißes nachzuarbeiten. Dieses Nacharbeiten kann periodisch und so erfolgen, daß ein Gesamtprofil überarbeitet wird, wobei jedoch nur überstehende Stellen den Werkzeugen Angriffsbereiche bieten. Es ist aber auch möglich, das Walzenprofil meßtechnisch zu überwachen. Dieses kann durch tangierende Licht- oder Laserstrahlen erfolgen. Es ist aber auch möglich, die unterschiedlichen Reflexionseigenschaften unterschiedlich geneigter Mantelbereiche zu verfolgen. Auch eine Überwachung durch Fernsehmonitoren ist möglich. Das Ergebnis solcher Messungen kann für das Auslösen von Nachbearbeitungsvorgängen benutzt werden, wobei gleichzeitig der lokale Ansatz bestimmt wird. Es ist aber auch möglich, bspw. wenn auf Nachbearbeitungsmöglichkeiten verzichtet wurde, solche Meßergebnisse der Steuervorrichtung 13 zuzuführen, welche dann zusätzlich Schleißdifferenzen überwacht und beim Überschreiten eines vorgegebenen Ausmaßes Signale auslöst, welche die Zweckmäßigkeit des Walzenwechsels bezeichnen; es ist aber auch möglich, aufgrund solcher Überwachungen von Schieißdifferenzen die Walzgutbelegung nachträglich zu korrigieren, um Stellen bisher geringen Verschleißes im Verlaufe des weiteren Walzensstärker zu beanspruchen.

Zweckmäßig wird auf das Aufheizen der Walzen durch die Inbetriebnahme, so wie es bspw. nach dem Sargprinzip üblich ist, verzichtet.

Um die thermische Balligkeit des Betriebes zu erreichen kann eine Vorwärmung vor dem Einbau erfolgen, und es ist vorteilhaft, durch eine reichlich dimensionierte Kühlung, die auch zur thermischen Regelung herangezogen werden kann, eine relativ niedrige Walzentemperatur einzuhalten.

Darüberhinaus kann es insbesondere bei langen Standzeiten von Arbeitswalzen zweckmäßig sein, die Lose nicht nur gemäß Fig. 4 in zwei Trapeze aufzuteilen, sondern gegebenenfalls in mehrere, hintereinander vorgesehene und damit zeitlich nacheinander gelegene Trapezpaare aufzuteilen, wobei durchaus die Steuervorrichtung jeweils nur nach einem Trapezpaar entsprechend dem der Fig. 4 zu arbeiten vermag, während weiterhin durch die Eingabevorrichtung übermittelte Lose bereits zu folgenden Trapezpaaren zusammengestellt und sortiert werden.

## Patentansprüche

1. 4- oder 6-Walzengerüst mit Stützwalzen (1,2; 18,19), gegebenenfalls in axialer Richtung verschiebbaren Zwischenwalzen (20, 21) sowie mit Arbeitswalzen (3, 4; 23, 24), die eine erheblich größere Ballenlänge aufweisen als die Stützwalzen (1, 19), und die mittels Stellvorrichtungen (8, 9) aus ihrer symmetrischen Mittellage axial um etwa das 0,5-fache der Ballenlänge verschiebbar sind,
dadurch gekennzeichnet, daß die Ballenlänge der Arbeitswalzen (3, 4; 22, 23) mindestens das 1,3-fache der Ballenlänge der Stützwalzen (1, 2; 18, 19) beträgt und daß die beiden Arbeitswalzen (3, 4; 20, 21 ) aus ihrer symmetrischen Mittelstellung jeweils gegenläufig verschiebbar sind, und daß den Stellvorrichtungen (8, 9) eine Steuervorrichtung (13) vorgeordnet ist, welche durch Bestimmen der für einen oder mehrere Stiche wirksamen Axialverschiebung eine gleichmäßige Ballenbelegung möglichst weitgehend annähert, indem jeweils für einen Stich einer Walzbandbreite mit gegenläufig etwa auf die Bandkanten des Walzbandes (5) verschobenen Ballenenden ein weiterer, einen dem ersten entsprechenden Schleißvorgangbewirkender Stich einer die erste Walzbandbreite zur vollen Ballenlänge ergänzenden Walzbandbreite erfolgt, bei dem die gegenüberliegenden Ballenenden auf die gegenüberliegenden Walzbandkanten verschoben sind.

2. Walzgerüst nach Anspruch 1,
dadurch gekennzeichnet, daß die Steuervorrichtung (13) einen mit Speichervorrichtungen ausgestatteten Computer aufweist und die für eine Walzenreise vorgesehenen Stiche speichert und zur Aufstellung eines Verschiebeprogrammes sortiert.

3. Walzgerüst nach Anspruch 1 oder 2,
dadurch gekennzeichnet, daß die Steuervorrichtung (13) die Stiche bei ihrer Speicherung und Sortierung mit einer zusätzlichen, den zu bewirkenden Verschleiß berücksichtigenden Bewertung versieht, in die die Bandlänge eingeht, und die durch die Stichabnahme, den Verformungswiderstand des Bandes und dergleichen ergänzt werden kann.

4. Walzgerüst nach einem der Ansprüche 1 bis 3,
dadurch gekennzeichnet, daß die Steuervorrichtung (13) zusätzlich periodische alternierende Verschiebungen geringen, statitisch verteilten Hubes bewirkt.

5. Walzgerüst nach einem der Ansprüche 1 bis 4,
dadurch gekennzeichnet, daß die Steuervorrichtung (13) zusätzlich periodische alternierende Verschiebungen geringen Hubes bewirkt, der das Ein- oder Mehrfache der Breite des Bereiches verstärkten Randverschleißes beträgt.

6. Walzgerüst nach einem der Ansprüche 1 bis 5,
gekennzeichnet durch den Arbeitswalzen (3,4; 22, 23) zugeordnete, deren Ballenprofil korrigierende Bearbeitungsvorrichtungen.

7. Walzgerüst nach einem der Ansprüche 1 bis 6 für das Walzen einer großen Anzahl von Losen gleicher Walzgutbreite,
dadurch gekennzeichnet, daß die Ballenlänge der Arbeitswalzen ein Mehrfaches, mindestens das Zweifache, der Walzgutbreite beträgt.

8. Verfahren zum Betreiben eines Walzgerüstes nach einem der Ansprüche 1 bis 6,
dadurch gekennzeichnet, daß die innerhalb einer Walzenreise zu walzenden Lose so sortiert werden, daß jeweils zwei etwa bzw. fast sich zur Ballenlänge ergänzende Walzbandbreiten bei derart axial verschobenen Arbeitswalzen gewalzt werden, daß sie in Kontakt mit getrennten, jeweils an eines der Ballenenden anschließenden Ballenbereichen gewalzt werden.

9. Verfahren zum Betreiben eines Walzgerüstes nach Anspruch 6,
dadurch gekennzeichnet, daß die Lose unter Einbeziehung einer den durch sie bewirkten Walzenverschleiß berücksichtigenden Bewertung sortiert werden.

10. Verfahren zum Betreiben von Walzwerken nach Anspruch 9,
dadurch gekennzeichnet, daß bei der Ermittlung der Bewertung die Walzgutlänge, der Verformungswiderstand des Walzgutes bei der vorgesehenen Walztemperatur, die eingestellte Stichabnahme, die Walzgeschwindigkeit und dergleichen berücksichtigt werden.

## Claims

1. 4-high or 6-high roll stand with backing rolls (1, 2; 18,19), in a given case with intermediate rolls (20, 21) displaceable in axial direction, as well as with working rolls (3, 4; 22, 23), which display an appreciably greater barrel length than the backing rolls (1, 9) and are displaceable axially by about half the barrel length out of their symmetrical centre position by means of setting devices (8, 9), characterised thereby, that the barrel length of the working rolls (3,4; 22, 23) amount to at least 1.3 times the barrel length of the backing rolls (1, 2; 18, 19), that both the working rolls (3,4; 22, 23) are each displaceable in opposite sense out of their symmetrical centre position and that the setting devices (8, 9) are arranged downstream of a control device (13), which approaches a uniform barrel loading as closely as possible through determination of the axial displacement effective for one or more passes in that, each time for one pass of a rolled strip width with barrel ends displaced in opposite sense to about the strip edges of the rolled strip (5), a further pass takes place, which effects the first corresponding wear process and is of a rolled strip width augmenting the first rolled strip width to the full barrel length and for which the oppositely disposed barrel ends are displaced to the oppositely disposed rolled strip edges.

2. Roll stand according to claim 1,
characterised thereby, that the control device (13) displays a computer equipped with storage devices and stores the passes envisaged for one roll travel and sorts them for the setting-up of a displacement program.

3. Roll stand according to claim 1 or 2,
characterised thereby, that the control device (13) provides the passes during their storage and sorting with an additional weighting which takes into consideration the wear to be effected, allows for the strip length and which can be augmented by the reduction per pass, the deformation resistance of the strip and the like.

4. Roll stand according to one of the claims 1 to 3, characterised thereby, that the control device (13) additionally effects periodic alternating displacements of small statistically distributed stroke.

5. Roll stand according to one of the claims 1 to 4, characterised thereby, that the control device (13) additionally effects periodic alternating displacements of small stroke which amounts to the or a multiple of the width of the region of increased edge wear.

6. Roll stand according to one of the claims 1 to 5, characterised by processing devices associated with the working rolls (3, 4; 22, 23) and correcting their barrel profile.

7. Roll stand according to one of the claims 1 to 6 for the rolling of a large number of lots of equal rolled stock width, characterised thereby, that the barrel length of the working rolls amounts to a multiple of and at least twice the rolled stock width.

8. Method for the operation ofa roll stand according to one of the claims 1 to 6,
characterised thereby, that the lots to be rolled within one roll travel are so sorted that two rolled strip widths, which approximately or almost add up to the barrel length, are each time rolled with working rolls displaced axially in such a manner that they are rolled in contact with separate regions each adjoining at one of the barrel ends.

9. Method for the operation of a roll stand according to claim 6, characterised thereby, that the lots are sorted with inclusion of a weighting which takes into consideration the roll wear effected by them.

10. Method for the operation of rolling mills according to claim 9, characterised thereby, that the length of the stock to be rolled, the deformation resistance of the stock to be rolled at the envisaged rolling temperature, the set reduction per pass, the rolling speed and the like are taken into consideration in the determination of the weighting.

## Revendications

1. Cage de laminoir quarto ou sexto comportant des cylindres d'appui (1, 2, 18, 19), éventuellement des cylindres intermédiaires (20, 21) susceptibles d'être déplacés dans le sens axial ainsi que des cylindres de travail (3,4; 23, 24) qui ont une longueur de table très supérieure à celle des cylindres d'appui (1, 19) et qui, au moyen de dispositifs de réglage (8, 9), peuvent être écartés de leur position médiane symétrique d'une quantité égale à environ 0,5 fois la longueur de table, caractérisée en ce que la longueur de table des cylindres de travail (3, 4; 22, 23) est égale au moins à 1,3 fois la longueur de table des cylindres d'appui (1,2; 18, 19), en ce que les deux cylindres de travail (3,4; 20, 21) peuvent être écartés en sens inverse de leur position médiane symétrique et en ce que les dispositifs de réglage (8, 9) sont reliés à un dispositif de commande (13) qui, en déterminant le déplacement axial efficace pour une ou plusieurs passes, s'approche autant que possible d'une occupation uniforme de la table du fait que pour chaque passe affectant une largeur de bande laminée pour laquelle les extrémités de table sont déplacées en sens inverse à peu près jusqu'aux rives de la bande laminée (5) il y a une autre passe, produisant une usure correspondant à la première et affectant une largeur de bande complétant la première largeur de bande jusqu'à la largeur de table totale et pour laquelle les extrémités opposées de la table sont déplacées jusqu'aux rives opposées de la bande laminée.

2. Cage de laminoir selon la revendication 1, caractérisée en ce que le dispositif de commande (13) comporte un ordinateur qui est équipé d'une mémoire et enregistre les passes prévues pour une série d'opérations de laminage et les classe pour la mise au point d'un programme de déplacements.

3. Cage de laminoir selon l'une des revendications 1 ou 2, caractérisée en ce que le dispositif de commande (13) associe aux passes, au moment de leur enregistrement en mémoire et de leur classement, une valeur supplémentaire qui tient compte de l'usure à obtenir, dans laquelle intervient la longueur de bande et qui peut être complétée par la réduction aux différentes passes, par la résistance de la bande à la déformation et par des facteurs analogues.

4. Cage de laminoir selon l'une des revendications 1 à 3, caractérisée en ce que le dispositif de commande (13) produit, en plus, des déplacements périodiques alternatifs d'amplitude faible statistiquement répartie.

5. Cage de laminoir selon l'une des revendications 1 à 4, caractérisée en ce que le dispositif de commande (13) produite, en plus, des déplacements périodiques alternatifs d'une amplitude faible qui représente de une à plusieurs fois la largeur de la zone d'usure marginale renforcée.

6. Cage de laminoir selon l'une des revendications 1 à 5, caractérisée par des dispositifs d'usinage associés aux cylindres de travail (3, 4; 22, 23) et rectifiant leur profil de table.

7. Cage de laminoir selon l'une des revendications 1 à 6, pour le laminage d'un grand nombre de lots de même largeur de produits laminés, caractérisée en ce que la longueur de table des cylindres de travail est un multiple, au moins le double, de la largeur du produit laminé.

8. Procédé d'utilisation d'une cage de laminoir selon l'une des revendications 1 à 6, caractérisé en ce que les lots qui doivent être laminés dans une série d'opérations de laminage sont classés de telle manière que chaque fois deux largeurs de bande laminée se complétant à peu près jusqu'à la longueur de table dont laminées quand des cylindres de travail sont décalés dans le sens axial de telle manière qu'elles sont laminées en contact avec des zones de table séparées faisant suite chacune à l'une des zones de table voisines des extrémités de table.

9. Procédé d'utilisation d'une cage de laminoir selon la revendication 6, caractérisé en ce que les lots sont classés en faisant intervenir une valeur tenant compte de l'usure des cylindres produits par eux.

10. Procédé d'utilisation de laminoirs selon la revendication 9, caractérisé en ce que pour la détermination de la valeur de la longueur du produit laminé, la résistance à la déformation du produit laminé à la température de laminage, la réduction aux différents passes, la vitesse de laminage et des facteurs analogues sont pris en compte.
